# FASCICULE DE BREVET EUROPEEN

(11) **EP 0 275 800 B1**
(45) Date de publication et mention de la délivrance du brevet: **28.11.1990**
(21) Numéro de dépôt: 87420331.8
(22) Date de dépôt: 11.12.1987
(51) Int. Cl.: E01B 9/30

(54) **Dispositif de fixation élastique rapide d'un rail de chemin de fer**
Schnellwirkende federnde Befestigungseinrichtung für Eisenbahnschienen
Swift action elastic fastening device for a railway rail

(30) Priorité: 12.12.1986 FR 8617614
(43) Date de publication de la demande: 27.07.1988
(73) Titulaire: ETABLISSEMENTS VAPE (Sté anonyme), F-01430 St Martin-du-Fresne (FR)
(72) Inventeur: Vanotti, Gérard, F-01430 Maillat (FR)
(74) Mandataire: Schmitt, John

(56) Documents cités:
- GB-A- 959 113
- GB-A- 2 045 320

## Description

La présente invention a pour objet un dispositif de fixation élastique rapide d'un rail de chemin de fer sur des traverses en béton, ou en bois, ou en matière plastique, du genre comprenant une tige dont la tête ressort en forme d'anneau ouvert s'appuie sur le patin du rail, par ailleurs centré sur son support par une cale ou une selle, tandis que son autre extrémité comporte un moyen d'accrochage associé à la traverse permettant de mettre en tension la tête ressort sur le patin du rail après que la tige ait été manoeuvrée d'un demi-tour.

Les brevets GB-A 2 045 320 et GB-A 959 113 décrivent des dispositifs de fixation élastique pour rail de voie ferrée du genre susmentionné. Ces dispositifs ne comportent qu'un seul moyen de mise en tension de la tête ressort sur le patin du rail, constitué par un crochet coopérant avec le rebord d'une pièce de retenue incluse dans la traverse, ce qui appa- rait insuffisant pour une fixation et un ancrage efficaces.

Le dispositif, objet de l'invention, offre au contraire deux moyens associés de mise en tension de la tête ressort de la tige de fixation du rail.

Un premier moyen qui consiste en ce que la face supérieure de la cale ou de la selle est en pente dans le prolongement du patin du rail, de manière qu'en manoeuvrant la tige d'un demi-tour on amène la tête ressort d'une position basse sur la cale ou la selle à une position plus haute sur le patin du rail pour y exercer une forte pression.

Un second moyen qui consiste en ce que le crochet est formé par un talon de la tige susceptible de s'accrocher à un épaulement réservé dans la traverse ou dans la selle, en pente descendante vers le patin du rail pour jouer le rôle d'une came et exerçant une traction sur la tête ressort quand celle-ci est en pression sur le patin du rail.

Suivant une autre forme de réalisation de l'invention, le second moyen de tension de la tige ressort consiste en une cuvette en acier incluse dans un lamage pratiqué dans la traverse en béton ou en bois, au droit d'un alésage creusant ladite traverse, auquel correspond une ouverture pratiquée dans la selle de centrage du rail sur le patin duquel prend appui la tête de la tige ressort mise en tension, après qu'on l'ait tournée d'un demi-tour, par l'accrochage de son talon saillant à un rebord interne que réserve le fond de ladite cuvette percée d'un orifice correspondant à la section de la tige ressort.

Suivant une autre forme de réalisation du dispositif, le second moyen de tension de la tige ressort consiste en un épaulement résultant de la différence des diamètres de deux alésages creusés dans la selle de centrage du rail fixée par des tirefonds si elle repose sur une traverse en bois, ou par des gaines isolantes d'ancrage du genre connu sous la marque "Plastirail" si elle repose sur une traverse en béton, ledit épaulement permettant l'accrochage du talon excentré de la tige ressort après qu'on l'ait tourné 'un demi-tour, une cale immobilisant ladite tige ressort en position de serrage sur le patin du rail.

Les moyens de mise en tension de la tige ressort, qu'il s'agisse de l'épaulement réservé dans la gaine d'ancrage, ou du rebord interne formé par la cuvette ou de l'épaulement réservé dans la selle, sont creusés d'une dépression jouant le rôle de butée an- ti-retour dans laquelle s'engage le talon de la tige ressort.

La cale de centrage du rail comporte une ouverture adaptée aux sections de la tige ressort et de son talon et décalée par rapport à l'alésage de la gaine d'ancrage pour l'obturer en partie lorsque la tige ressort y est introduite, tandis que l'une de ses faces, en appui contre la paroi latérale du logement réservé sur la traverse, est évasée pour assurer un léger coincement résultant des forces latérales qu'exerce la tige ressort, lorsqu'elle est mise en tension, contre une collerette surmontant ladit cale.

Les détails de ce dispositif seront mieux compris par la description qui va suivre se rapportant aux dessins annexés en montrant plusieurs exemples de réalisation.
La figure 1 est une vue en coupe longtiudinale du dispositif de fixation d'un rail sur une traverse en béton.
La figure 2 en est une vue en coupe transversale au niveau II-II de la figure 1.
La figure 3 est une vue de détail en élévation de la tête de la tige ressort du dispositif.
La figure 4 est une vue en coupe longitudinale du dispositif de fixation d'un rail sur une traverse en béton, ou en bois équipée d'une selle de centrage du rail.
La figure 5 en est une vue en coupe transversale au niveau III-III de la figure 4.
La figure 6 en est une seconde vue en coupe transversale au niveau IV-IV de la figure 4.
La figure 7 est une vue en coupe longitudinale du dispositif de fixation d'un rail sur une traverse en béton, ou en bois, équipée d'une selle fixée par des moyens traditionnels.
La figure 8 en est une vue en coupe transversale au niveau V-V de la figure 7.
La figure 9 montre un schéma illustrant le principe de fonctionnement du dispositif objet de l'invention.

Sur les dessins, le repère 1 désigne le patin d'un rail de chemin de fer reposant sur une traverse en béton, ou en bois 2 par l'intermédiaire d'une semelle élastique 3, ou reposant sur une selle 4 métallique ou en matière plastique renforcée, à la manière connue.

Les figures 1 à 3 montrent un premier exemple de réalisation du dispositif de fixation du rail dont il s'agit.

Une gaine d'ancrage isolante 5 en matière plastique du genre connu sous la marque "Plastirail" est insérée dans la traverse 2 en béton au moment de son moulage.

Cette gaine comporte un premier alésage 6 de section oblongue comme le montre la figure 2, précédant un second alésage 7 de section circulaire. De la différence de secton de ces deux alésages résulte un épaulement 8 qui peut affecter une pente descendante dirigée vers l'intérieur, c'est-à-dire vers la partie médiane de la traverse 2, pour jouer le rôle de came. Comme l'illustre la figure 2, une partie de la section oblongue de l'alésage 6 est rétreinte pour former deux butées régnant sur toute la hauteur de l'alésage.

Le dispositif de fixation du rail consiste, selon l'invention, en une tige ressort 9 en fil d'acier, ou en plastique renforcé. A son extrémité inférieure, cette tige comporte un talon excentré 10 à bout arrondi formant un crochet 112 susceptible de coopérer avec l'épaulement 8 de la gaine isolante 5. La section de la partie crochue 11 du talon est légèrement inférieure à celle de la tige elle-même pour permettre son passage dans l'alésage 6 de la gaine d'ancrage 5. La tige 9 forme, à son autre extrémité, un anneau ouvert 12 s'étendant latéralement sous un angle aigu comme l'illustre les figures 1 et 3. Cet anneau 12 constitue la tête ressort de la tige 9 et peut comporter un méplat 13 d'appui sur le patin 1 du rail.

Le dispositif est complété par une cale 14 de centrage et de maintien du rail 1. Il s'agit d'une pièce en métal ou en matière plastique de forme rectangulaire dont la face supérieure 15 est en légère pente prolongeant celle du patin du rail 1. Cette cale 14 est percée d'un orifice de section oblongue 16 surmonté d'une collerette 17 d'appui de la tige ressort 9. Lorsque la cale 14 est en position comme sur la figure 1, son orifice 16 est décalé par rapport à l'alésage 6 de la gaine 5, ce qui provoque son obturation partielle.

L'un des deux côtés latéraux de la cale 14 s'évase vers le haut, notamment le côté 18 en contact avec la paroi 20 de l'évidement creusant la traverse 2. L'autre côté 19 est en butée contre la tanche latérale du partin du rail 1. Ces détails sont visibles sur la figure 1 des dessins et ils concourent au bon centrage du rail 1.

La gaine d'ancrage 5 est correctement positionnée lors du moulage de la traverse en béton 2, l'épaulement 8 formant came dirigé vers le patin du rail 1, comme le montre la figure 1.

La cale de centrage 14 et la tige ressort 9 sur laquelle elle est préalablement engagée, constituent ainsi un ensemble amovible en deux pièces.

La tige ressort 9 de cet ensemble est introduite par son talon 10, de façon manuelle ou automatique, dans l'alésage 6 de la gaine d'ancrage 5 suivant la position représentée en traits mixtes figure 1, la tête 12 se trouvant sur la cale de centrage 14 qui a été ajustée mécaniquement dans son logement de la traverse 2.

Dans la positin de serrage qu'affecte la tige ressort 9 figure 1, la face d'accrochage 11 de son talon 10 bute contre les deux rebords 21 d'une dépression creusée à la surface de l'épaulement 8 de la gaine 5 et jouant la rôle d4e butées anti-retour.

Par ailleurs, on constate figure 1 que l'extrémité libre, représentée en traits mixtes, de l'anneau 12 constituant la tête de serrage du patin 1 du rail, peut s'étendre sur la cale de centrage 14 pour l'empêcher de s'échapper hors de son logement sous l'action de la force latérale qu'exerce la tige ressort 9 contre le semi-col 17 de la cale 14.

Suivant l'exemple de réalisation représenté figures 4, 5 et 6, le rail 1 repose sur une selle de centrage 4 par l'intermédiaire de la semelle élastique 3. A la manière connue, cette selle 4 est incluse dans un logement 22 de la traverse en béton, ou en bois 2. Les extrémités de la selle 4 sont percées d'un premier orifice 23 de section oblongue entouré d'une collerette 24, débouchant dans un second orifice 25 de forme sectorielle comme le montre la figure 6 pour permettre l'introduction de la tige ressort 9.

Dans un lamage 26, creusant la traverse en bois, ou en béton 2, est retenue une cuvette en acier 27 à paroi évasée vers le bas dont le fond, percé d'un orifice 28 de section correspondant à un alésage 29 de la traverse 2 prolongeant verticalement l'orifice 25 de la selle 4, réserve un rebord 30 creusé d'une dépression 31 qu coopère avec la face 11 du talon 10 de la tige ressort 9.

Suivant l'exemple de réalisation représenté figure 7, le rail 1 repose aussi sur une selle 4, par ailleurs fixée à la traverse en bois, ou en béton 2 au moyen de tirefonds, ou de gaines d'ancrage isolantes connues sous la marque "Plastirail".

Cette selle 4 réalisée en métal ou en maitère plastique, comporte, à ses extrémités saillantes 32, le moyen de tension de la tige ressort 9. A cet effet, la partie 32 est percée d'un premier orifice 33 de section oblongue permettant l'introduction de la tige 9 et précédant un second orifice 34 de section circulaire. De la différence des diamètres des orifices 33 et 34 résulte un épaulement qui peut affecter une pente descendante 35 dirigée vers le patin 1 du rail. Cet épaulement comporte une dépression dont les rebords 36 jouent le rôle de butés anti-retour du talon 10 de la tige ressort. Dans la position de serrage représentée figure 7, une cale 37 peut être introduite dans l'orifice 33 de la selle 4 pour immobiliser la tige ressort 9. Toutefois, la cale n'est pas nécessaire si une partie de l'alésage 33 est rétreinte comme repésentée figure 8, pour former deux butées régnant sur toute la hauteur de l'alésage et empêchant une flexion de la tige ressort 9.

En se référant au schéma de la figure 9, on comprendra mieux le principe de serrage à double action que procure le dispositif objet de l'invention.

Sur ce schéma, la ligne XX' représente l'axe de pivotement de la tige de fixaiton 9, tandis que la ligne YY' représent l'axe de déplacement de la tête ressort 12 de la tige 9.

Lorsque la tige 9 est introduite dans la gaine d'ancrage 5, ou directement dans l'alésage de la traverse 2, ou encore dans la selle 4, la tête ressort 12 se trouve dans la position RN1 et le talon 10 dans la position B1.

En manoeuvrant la tige 9 d'un demi-tour autour de son axe XX', on emmène la tête ressort 12 dans la position RN2 et le talon 10 dans la position B2 avec une contrainte égale à C, du fait de la différence de niveau entre les deux positions RN1 et RN2 résultant des faces en pente de la cale 14, ou de la selle 4 et du patin 1 du rail, et du fait du pssage du talon 10 de la position B1 à la position de retenue B2.

Cette contrainte est renforcée si le moyen de tension que constitue l'épaulement 8 dans la gaine d'ancrage 5, ou le rebord 30 de la cuvette 27, ou l'épaulement 35 dans la selle 4, est incliné suivant l'axe B' 1-B' 2 formant came.

On peut à loisir augmenter l'effet de serrage de la tête ressort 12 sur le patin 1 du rail, en inclinant l'axe XX' de pivotement de la tige 9 de manière à rendre l'angle XOY de plus en plus aigu.

## Revendications

1. Dispositif de fixation élastique rapide d'un rail de chemin de fer sur des traverses, comprenant une tige (9), une cale (14) ou une selle (4) et un moyen d'accrochage, ladite tige (9) formant, à l'une de ses extrémités, une tête ressort (12) en forme d'anneau ouvert destiné à s'appuyer contre le patin (1) du rail centré sur les traverses (2) au moyen de cales (14) et, à son autre extrémité, un crochet (11) susceptible de coopérer avec ledit moyen d'accrochage de la traverse (2) ou de ladite selle (4), caractérisé par le fait qu'il comporte deux moyens associés permettant de mettre en tension la tête ressort (12) de la tige (9) sur le patin (1) du rail:
- Un premier moyen qui consiste en ce que la face supérieure de la cale (14) ou de la selle (4, 32) est en pente dans le prolongement du patin (1) du rail, de manière qu'en manoeuvrant la tige (9) d'un demi-tour on amène la tête ressort (12) d'une position basse sur la cale (14) ou la selle (4, 32) à une position plus, haute sur le patin (1) du rail pour y exercer une forte pression;
- Un second moyen qui consiste en ce que le crochet (11), formé par un talon (10) de la tige (9), est susceptible de s'accrocher à un épaulement (8) réservé dans la traverse (2) ou dans la selle (4), en pente descendante vers le patin du rail pour jouer le rôle d'une came et exerçant une traction sur la tête ressort (12) quand celleci est en pression sur le patin (1) du rail.

2. Dispositif suivant la revendication 1, caractérisé par le fait qu'un moyen d'accrochage du crochet (11) du talon (10) de la tige (9) est constitué par l'épaulement (8) réservé dans une gaine d'ancrage isolante (5) insérée dans la traverse (2).

3. Dispositif suivant la revendication 1, caractérisé par le fait qu'un moyen d'accrochage du chro- chet (11) du talon (10) de la tige (9) est constitué par le rebord (30) d'une cuvette en acier (27) percée d'un orifice (28) pour le passage de la tige (9) et incluse dans un lamage (26) prolongeant un alésage (29) creusé dans la traverse (2) en bois ou en béton sur laquelle repose la selle (4) de centrage du rail (1) dont chaque extrémité est percée d'un premier orifice de section oblongue (23) surmonté d'une collerette (24) et d'un second orifice (25) en forme de secteur de cercle pour le passage de ladite tige (9).

4. Dispositif suivant la revendication 1, caractérisé par le fait qu'un moyen susceptible de coopérer avec le crochet (11) du talon (10) de la tige (9) est constitué par un épaulement (35) réservé dans la selle (4) reposant sur la traverse (2) en béton, ou en bois, ledit épaulement résultant de la différence de section de deux orifices (33, 34) percés dans les extrémités saillantes (32) de la selle (4) pour le passage de la tige (9).

5. Dispositif suivant la revendication 1, caractérisé par le fait que la cale (14) de centrage du patin (1) du rail est percée d'un orifice (16) surmonté d'une collerette (17) pour le passage de la tige (9), avec laquelle elle constitue un ensemble amovible.

6. Dispositif suivant la revendication 2, caractérisé par le fait qu'un alésage (6) de section oblongue creuse la gaine d'ancrage (5) sur toute sa hauteur pour le passage et le maintien de la tige (9).

7. Dispositif suivant les revendications 1, 2, 3 et 4 caractérisé par le fait que l'épaulement (8, 30, 35) est creusé d'une dépression dont les rebords (21, 36) forment butées anti-retour du talon (10) de ladite tige (9).

8. Dispositif suivant les revendications 1 et 4, caractérisé par le fait que la tige (9) est coincée dans les orifices (33, 34,) des extrémités (32) de la selle (4) au moyen d'une cale (37).

9. Dispositif suivant la revendication 1, characté- risé par le fait que la tige ressort (9) est en fil d'acier, ou en matière plastique renforcée.

## Claims

1. Device for resiliently fixing a railway rail on sleepers, comprising a rod (9), a wedge (14) or a tie-plate (4) and a hooking means, said rod (9) forming, at one of its ends, a spring head (12) in the form of an open ring intended to bear against the flange (1) of the rail centred on the sleepers (2) by means of wedges (14), and, at its other end, a hook (11) able to cooperate with said means for hooking the sleeper (2) or said tie-plate (4), characterized by the fact that it comprises two associated means for tensioning the spring head (12) of the rod (9) on the flange (1) of the rail:
- a first means which consists in that the upper face of the wedges (14) of the tie-plate (4, 32) slopes in the extension of the flange (1) of the rail, so that by manoeuvring rod (9) through half a turn the spring head (12) is brought from a low position on the wedges (14) or tie-plate (4, 32) to a higher position on the flange (1) of the rail for exerting a high pressure;
- a second means which consists in that the hook (11) formed by a heel (10) of the rod (9) is capable of hooking on to a shoulder (8) formed in the sleeper (2) or in the tie-plate (4), sloping down towards the flange of the rail for playing the role of a cam and exerting a tractive force on the spring head (12) when the latter is pressed on the flange (1) of the rail.

2. Device according to claim 1, characterized by the fact that a means for hooking the hook (11) of the heel (10) of the rod (9) is formed by the shoulder (8) formed in an insulating anchorage sheath (5) inserted in the sleeper (2).

3. Device according to claim 1, characterized by the fact that a means of hooking the hook (11) of the heel (10) of the rod (9) is formed by the flange (30) of a steel cup (27) pierced with an orifice (28) for passing the rod (9) therethrough and included in a recess (26) extending a bore (29) formed in the wooden or concrete sleeper (2) on which the tie-plate (4) rests for centring the rail (1) each end of which is pierced with a first orifice of oblong section (23) over which is mounted a collar (24) and a second orifice (25) in the form of a sector of a circle for passing said rod (9) therethrough.

4. Device according to claim 1, characterized by the fact that a means able to cooperate with the hook (11) of the heel (10) of the rod (9) is formed by a shoulder (35) formed in the tie-plate (4) resting on the concrete or wooden sleeper (2), said shoulder resulting from the difference of section of two orifices (33, 34) formed in the projecting ends (32) of the tie-plate (4) for passing the rod (9) therethrough.

5. Device according to claim 1, characterized by the fact that the wedges (14) for centring the flange (1) of the rail is pierced with an orifice (16) over which is mounted a collar (17) for the passage of the rod (9), with which it forms a removable assembly.

6. Device according to claim 2, characterized by the fact that a bore (6) of oblong section is formed in the anchorage sheath (5) over the whole of its height for passing the rod (9) therethrough and holding it in position.

7. Device according to claims 1, 2, 3 and 4, characterized by the fact that the shoulder (8, 30, 35) is formed with a depression whose edges (21, 36) form non return stops for the heel (10) of said rod (9).

8. Device according to claims 1 and 4, characterized by the fact that the rod (9) is jammed in the orifices (33, 34) of the ends (32) of the tie-plate (4) by means of a wedges (37).

9. Device according to claim 1, characterized by the fact that the spring rod (9) is made from steel wire or a reinforced plastic material.

## Patentansprüche

1. Vorrichtung zur elastischen und schnellen Befestigung von Eisenbahnschienen auf den Schwellen, bestehend aus einem Stift (9), einer Unterlegscheibe (14) oder einer Unterlegplatte (4) und einem Mittel zum Verhaken, wobei der Stift (9) mit seinen Enden einen Federkopf (12) in Form eines offenen Ringes bildet, der dazu dient, über die Unterlegscheibe (14) gegen den Schienenfuss (1) auf der Schwelle (2) zu drücken und mit dem anderen Ende einen Haken (11), der mit dem o.a. Mittel zum Verhaken auf der Schwelle (2) oder mit dem o.a. Unterlegplatte (4) zusammenwirk, dadurch gekennzeichnet, dass er 2 zugehörige Mittel besitzt, die den Federkopf (12) des Stiftes (9) auf dem Schienenfuss (1) unter Spannung setzen können:
- ein erstes Mittel, das darin besteht, dass die Oberseite der Unterlegscheibe (14) oder der Unterlegplatte (4, 32) schräg in der Verlängerung des Schienenfusses liegt, sodass bei Drehung des Stiftes (9) um eine halbe Umdrehung des Federkopf (12) von einer unteren Position auf der Unterlegscheibe (14) bzw. dem Unterlegplatte (4, 32) in eine obere Position auf dem Schienenfuss (1) gebracht wird und einen starken Druck auf diesen ausübt,
- ein zweites Mittel, das darin besteht, dass der Haken (11), der durch einen Absatz (10) des Stiftes (9) gebildet wird, in einer Schulterung (8) in der Schwelle (2) oder in dem Unterlegplatte (4) einhakt und schräg nach unten zum Schienenfuss verläuft, wo er die Rolle einer Nocke übernimmt und einen Zug auf den Federkopf (12) ausübt, wenn dieser auf den Schienenfuss (1) drückt.

2. Vorrichtung nach Patentanspruch 1, dadurch gekennzeichnet, dass das Befestigungselement für den Hacken (11) des Absatzes (10) des Stiftes (9) aus der Schulter (8) in einer isolierenden Verankerungshülle (5) in der Schwelle (2) besteht.

3. Vorrichtung nach Patentanspruch 1, dadurch gekennzeichnet, dass ein Mittel zum Verhaken des Hakens (11) des Absatzes (10) des Stiftes (9) durch den Rand (30) einer Stahlschale (27) besteht, in die eine Öffnung (28) zum Durchführen des Stiftes (9) gebohrt ist und in eine Senkung (26) in Verlängerung einer Bohrung (29) in der Schwelle (2) aus Holz oder aus Beton eingelassen ist, auf der die Unterlegplatte (4) zur Zentrierung der Schiene (1) aufliegt und von der jedes Ende wiederum mit einer ersten Offnung länglichen Querschnitts (23) und einer Manschette (24) sowie einer zweiten Öffnung (25) in Form eines Kreissektores zum Durchführen des o.g. Stiftes (9) versehen ist.

4.Vorrichtung nach Patentanspruch 1, dadurch gekennzeichnet, dass ein Mittel zur Verbindung mit dem Haken (11), des Absatzes (10), Stiftes (9) aus einer Schulter (35) besteht, die in dem Unterlegplatte (4) ausgespart ist, der auf der Schwelle (2) aus Beton oder aus Holz aufliegt, wobei diese Schulter durch den Unterschied zwischen dem Querschnitt der beiden Öffnungen (33/34) in den vorspringenden Enden (32) der Unterlegplatte (4) zum Durchführen des Stiftes (9) gebildet werden.

5. Vorrichtung nach Patentanspruch 1, dadurch gekennzeichnet, dass die Unterlegscheibe (14) zur Zentrierung des Schienenfusses (1) mit einer Öffnung (16) mit einem darüberliegenden Flansch (17) zum Durchführen des Stiftes (9) versehen ist, mit dem sie eine abnehmbare Einheit bildet.

6. Vorrichtung nach Patentanspruch 2, dadurch gekennzeichnet, dass eine Bohrung (6) mit länglichem Querschnitt in die Verankerungshülle (5) über die gesamte Höhe eingelassen ist, um den Stift (9) durchzuführen und festzuhalten.

7. Vorrichtung nach einer der Patentansprüche 1, 2, 3 und 4, dadurch gekennzeichnet, dass die Schulter (8, 30, 35) eine Vertiefung aufweist, deren Ränder (21, 36) Anschläge bilden, die ein Rückführen des Absatzes (10) des Stiftes (9) verhindern.

8) Vorrichtung nach Patentanspruch 1 und 4, dadurch gekennzeichnet, dass der Stift (9) in den Öffnungen (33, 34) der Enden (32) des Unterlegplattes (4) mit Hilfe einer Unterlegscheibe (37) verkeilt ist.

9) Vorrichtung nach Patentanspruch 1, dadurch gekennzeichnet, dass der Federstift (9) aus Stahldraht oder aus verstärken Kunststoff besteht.
